# EUROPÄISCHE PATENTSCHRIFT

(11) **EP 0 790 203 B1**
(45) Veröffentlichungstag und Bekanntmachung des Hinweises auf die Patenterteilung: **05.04.2000**
(21) Anmeldenummer: 96120471.6
(22) Anmeldetag: 19.12.1996
(51) Int. Cl.: B65H 3/42, B65H 1/30

(54) **Vorrichtung zum Vereinzeln gestapelter flacher Werkstücke**
Device for separating flat piled articles
Dispositif pour séparer des produits plats empilés

(30) Priorität: 14.02.1996 DE 19605461
(43) Veröffentlichungstag der Anmeldung: 20.08.1997
(73) Patentinhaber: Windmöller & Hölscher, D-49525 Lengerich (DE)
(72) Erfinder: Achelpohl, Fritz, 49536 Lienen (DE)

(56) Entgegenhaltungen:
- EP-A- 0 265 870
- EP-A- 0 467 817
- DE-C- 390 443
- DE-U- 9 005 225
- FR-A- 2 356 588
- PATENT ABSTRACTS OF JAPAN vol. 011, no. 272 (M-622), 4.September 1987 & JP 62 074838 A (KYODO PRINTING CO LTD), 6.April 1987,
- PATENT ABSTRACTS OF JAPAN vol. 006, no. 161 (M-151), 24.August 1982 & JP 57 077134 A (UNO TADAO), 14.Mai 1982,

## Beschreibung

Die Erfindung betrifft eine Vorrichtung zum Vereinzeln gestapelter flacher Werkstücke nach dem Oberbegriff des Patentanspruchs 1.

Aus einem aus der DE-PS 12 77 655 bekannten sog. Rotationsanleger befindet sich die die Stapel aufnehmende Stapelkassette oberhalb des von den Saugwalzen beschriebenen Hüllzylinders, wobei sich der zu vereinzelnde Stapel auf den Saugwalzen und zusätzlichen zwischen den Saugwalzen angeordneten Stützwalzen, die denselben Hüllzylinder wie die Saugwalzen beschreiben, abstützen. Diese Art der Abstützung ist bei dem bekannten Rotationsanleger notwendig, damit von jeder Saugwalze von dem Stapel ein unteres freiliegendes Werkstück abgezogen werden kann.

Da jedoch der auf den Saugwalzen und Stützwalzen abgestützte Stapel von diesen bei deren Durchlauf Schläge erhält, regen diese zwangsläufig Schwingungen des Stapels an. Rotationsanleger werden bei der Sackherstellung Bodenlegermaschinen vorgeschaltet. Moderne Bodenlegermaschinen haben eine hohe Leistung, so daß die Rotationsanleger auch mit höherer Drehzahl betrieben werden müssen, um der Bodenlegermaschine die vereinzelten Schlauchstücke mit entsprechend erhöhter Taktzahl zuzuführen. Bei höheren Geschwindigkeiten gerät der sich auf den Saug- und Stützwalzen des Rotationsanlegers abgestützte Stapel jedoch in so starke Schwingungen, daß nicht mehr gewährleistet ist, daß die Saugerreihen jeder Saugwalze das unterste Schlauchstück sicher an dessen vorderem Randbereich ansaugen, so daß es zu keiner Vereinzelung kommt oder das zu vereinzelnde Schlauchstück nur unvollständig und möglicherweise in einer Schräglage abgezogen wird.

Aus der DE-PS 390 443 ist eine Vorrichtung der eingangs angegebenen Art bekannt, die den Nachteil der aus der DE-PS 12 77 655 bekannten Vorrichtung dadurch vermeidet, daß die Stapelkassette unterhalb des Traggerüsts angeordnet ist, so daß jede Saugerreihe jeweils das oberste freiliegende Werkstück des Stapels zu seiner Vereinzelung ansaugt. Die DE-PS-390 443 enthält jedoch keine Information über das Anlegen der zu vereinzelnden Stapel.

Aufgabe der Erfindung ist es daher, eine Vorrichtung nach dem Oberbegriff des Patentanspruchs 1 zu schaffen, die die kontinuierliche Vereinzelung ständig nachgelegter Stapel aus flachen Werkstücken ermöglicht.

Erfindungsgemäß wird diese Aufgabe durch die Merkmale des Patentanspruchs 1 gelöst.

Die erfindungsgemäße Vorrichtung ermöglicht es, auf die jeweils unteren Zinken des Zinkenpaares einen neuen zu vereinzelnden Stapel aufzulegen.

Dieser Stapel wird sodann angehoben, bis er sich in Anlage an dem oberen, in der Vereinzelung befindlichen Stapel befindet. Nach dieser Anlage werden die den oberen Stapel stützenden Zinken aus dem Schacht herausgefahren und nach unten abgesenkt und in diesen wieder eingefahren, so daß sie zur Aufnahme des nächsten Stapels bereitstehen.

Zweckmäßigerweise sind die die rostartigen Zinken tragenden Führungen und deren Antriebe an den vertikalen Trumen endloser und reversierend angetriebener Zugmittel angeordnet.

Nach einer weiteren bevorzugten Ausführungsform ist vorgesehen, daß an der Mündung des Schachts den Stapel ausrichtende vertikale Bleche angeordnet sind, von denen mindestens zwei einander gegenüberliegende mit einem diese in Vibration versetzenden Antrieb versehen sind. Durch die vibrierenden Bleche werden die einzelnen Werkstücke des Stapels kantengerade ausgerichtet, so daß das jeweils obere Werkstück lagerichtig von der durchlaufenden Saugwalze angesaugt werden kann.

Ein Ausführungsbeispiel der Erfindung wird nachstehend anhand der Zeichnung näher erläutert. In dieser zeigt
- Fig. 1: eine Seitenansicht des erfindungsgemäßen Rotationsanlegers mit einer Stapelkassette und einer die vereinzelten Werkstücke abfördernden Fördereinrichtung in schematischer Darstellung,
- Fig. 2: einen Schnitt durch die rotierenden, die vereinzelten Werkstücke von dem Rotationsanleger abnehmenden Saugerreihen und
- Fig. 3: eine vergrößerte Darstellung der Stapelkassette nach Fig. 1.

Der aus Fig. 1 ersichtliche Rotationsanleger 1 besteht aus einem in einem nicht dargestellten Maschinengestell um die Achse 2 drehbar gelagerten und mit einem nicht dargestellten Drehantrieb versehenen, beispielsweise aus seitlichen Scheiben eines stegartigen Traggerüsts bestehenden Tragstern 3, an dem acht Zwischenräder 4 frei drehbar gelagert sind, die einerseits mit einem gestellfesten Zentralrad 5 und andererseits mit Zahnrädern 6 kämmen, die auf den Wellen der in dem Tragstern 3 frei drehbar gelagerten Saugwalzen 7 kämmen. Jede der Saugwalzen 7 ist längs Mantellinien mit einer Reihe von Saugern 8 versehen. Insoweit entspricht der Rotationsanleger dem aus der DE-PS 12 77 655 bekannten Rotationsanleger, auf die zur weiteren Darstellung Bezug genommen wird.

Unterhalb des Rotationsanlegers ist in dem Maschinengestell eine Stapelkassette 10 zur Aufnahme der zu vereinzelnden Stapel 11 angeordnet. Die Stapelkassette 10 besteht aus einem Stapelschacht, an dessen Seiten um Umlenkrollen und angetriebene Rollen umlaufende endlose Zugmittel angeordnet sind, an deren dem Stapelschacht zugewandten Trumen 12, 12'und 13, 13' Führungen 14, 14'und 15, 15' für an den Stapelschacht einfahrbare und ausfahrbare rostartige Zinken 16, 16' und 17, 17' gehaltert sind. Die rostartigen Zinken sind mit nicht dargestellten Antrieben versehen, aufgrund derer sie in Richtung der Doppelpfeile A in den Stapelschacht 10 eingefahren und aus diesem herausgefahren werden können. Die die Führungen tragenden Trume der endlosen Fördermittel sind in Richtung der Doppelpfeile B reversierend antreibbar, so daß der obere Stapel 11 entsprechend der Abnahme der Stapelhöhe in Folge der Vereinzelung angehoben und der untere Stapel 11 an den oberen Stapel angelegt und die oberen rostartigen Zinken nach unten zur Aufnahme eines neuen anzulegenden Stapels verfahren werden können.

An der oberen Mündung des Schachts 10 sind seitliche vertikale Bleche 20, 21 angeordnet, die durch nicht dargestellte Vibrationsantriebe in Richtung der Doppelpfeile C in Vibration versetzt werden, so daß die aufsteigenden Stapel 11 kantengerade ausgerichtet werden. Der Tragstern 3 läuft in Richtung des Pfeils D um, während die einzelnen Saugwalzen in Richtung des Pfeils E angetrieben sind. Dabei sind die geometrischen Verhältnisse so aufeinander abgestimmt, daß die auf Zykloiden rotierenden Saugerreihen in ihren Umkehrpunkten, in denen sie etwa die Geschwindigkeit Null haben, die zu vereinzelnden Werkstücke im Bereich ihrer Vorderkanten ansaugen, wie dies in Fig. 3 angedeutet ist.

Die von dem Rotationsanleger vereinzelten Werkstücke werden von diesem an den weiterfördernden Förderer 24 übergeben. Dieser besteht aus einer im nicht dargestellten Maschinengestell gelagerten Welle 25, die mit zwei Saugbohrungen 26, 27 versehen ist, die über eine nicht dargestellte Drehdurchführung mit einer Vakuumquelle in Verbindung stehen. Auf die Welle 25 sind um 180ÿ versetzt zueinander Reihen von Saugern 28, 29 aufgesetzt, deren die Saugnäpfe tragenden Rohre mit den Saugbohrungen 26, 27 in Verbindung stehen. Die Welle 25 ist über einen Riemen 30 von einem in seiner Geschwindigkeit steuerbaren Servomotor 31 angetrieben. Auf die Welle 25 sind frei drehbar Riemenscheiben 32 aufgesetzt, über die die endlosen Riemen 33 des oberen Teils eines Doppelbandförderers laufen, die mit den Riemen 34 des unteren Teils des Doppelbandförderers zusammenwirken.

Der Servomotor 31 steuert die Welle 25 in der Weise, daß die Saugerreihen 28, 29 von den Saugwalzen 7 des Rotationsanlegers 1 die vereinzelten Werkstücke zu Zeitpunkten abnehmen, in denen die Saugerreihen 8 in den Umkehrpunkten der Zykloide, auf der sie umlaufen, etwa gerade die Geschwindigkeit Null haben. Auf diese Weise können die Werkstücke von den Saugwalzen etwa bei der Geschwindigkeit Null abgenommen werden, so daß eine stoßfrei Übergabe gewährleistet ist.

Nach der Abnahme der Werkstücke durch die Saugerreihen 28, 29 beschleunigt der Servomotor 31 die Welle 25 aus dem Stillstand auf die Umlaufgeschwindigkeit des Doppelförderbandes, so daß die Werkstücke von dem Doppelbandförderer lagerichtig und beschleunigungsfrei mitgenommen werden können.

## Patentansprüche

1. Vorrichtung zum Vereinzeln gestapelter flacher Werkstücke, bestehend aus einem in einem Gestell drehbar gelagerten und mit einem Antrieb versehenen stegartigen Traggerüst (3), in dem auf einer zu dessen Drehachse konzentrischen Kreislinie in gleichen Winkelabstände jeweils mit einer Reihe von Saugern (8) versehene Walzen (7) drehbar gelagert sind, deren Antriebszahnräder (6) über im Traggerüst (3) gelagerte Zwischenräder (4) von einem gestellfesten Zentralrad (5) mit zu der Drehrichtung des Drahtgerüsts (3) entgegengesetzter Drehrichtung angetrieben sind,
aus einer unterhalb des Traggerüsts (3) angeordneten Stapelkassette (10), die derart an den von den Saugerreihen beschriebenen Hüllzylinder angestellt ist, daß jede Saugerreihe aus dieser ein freiliegendes Werkstück abzieht, und
aus einer an den Hüllzylinder angestellten, die vereinzelten Werkstücke abnehmenden und weiterfördernden Fördereinrichtung (24), wobei die Stapelkassette (10) die zu vereinzelnden Stapel haltert,
dadurch gekennzeichnet,
daß die Stapelkassette (10) aus einem vertikalen Schacht besteht, in den von gegenüberliegenden Seiten her zwei Paare von rostartigen Zinken ragen, von denen die Zinken eines jeden Paares in der selben horizontalen Ebene liegen und die einander durchsetzend heb- und absenkbar und aus dem Schacht heraus und in diesen einfahrbar sind.

2. Vorrichtung nach Anspruch 1, dadurch gekennzeichnet, daß die die rostartigen Zinken (16, 16', 17, 17') tragenden Führungen (14, 14', 15, 15') und deren Antriebe an den vertikalen Trumen (12, 12', 13, 13') endloser und reversierend angetriebener Zugmittel angeordnet sind.

3. Vorrichtung nach Anspruch 1 oder 2, dadurch gekennzeichnet, daß an der Mündung des Schachts (10) die Stapel (11) ausrichtende vertikale Bleche (20, 21) angeordnet sind, von denen mindestens zwei zueinander gegenüberliegende mit einem diese in Vibration versetzenden Antrieb versehen sind.

## Claims

1. Device for the individual separation of stacked flat workpieces, consisting of a web-like carrying skeleton (3) which is rotatably mounted in a stand and is provided with a drive and in which rollers (7), each provided with a row of suckers (8), are rotatably mounted at equal angular intervals on a circular line concentric to the axis of rotation of the said carrying skeleton, the driving gearwheels (6) of the said rollers being driven, via intermediate wheels (4) mounted in the carrying skeleton (3), by a central wheel (5) fixed to the stand and having a direction of rotation opposite to the direction of rotation of the carrying skeleton (3), of a stack cassette (10) which is arranged below the carrying skeleton (3) and which is placed against the enveloping cylinder described by the sucker rows, in such a way that each sucker row draws an exposed workpiece out of the said stack cassette, and of a conveying means (24) which is thrown onto the enveloping cylinder, takes off the individually separated workpieces and conveys them further, the stack cassette (10) holding the stack to be individually separated, characterized in that the stack cassette (10) consists of a vertical shaft, into which project from opposite sides two pairs of grate-like prongs, of which the prongs of each pair lie in the same horizontal plane and can be raised and lowered so as to pass through one another and can be moved out of and into the shaft.

2. Device according to Claim 1, characterized in that the guides (14, 14', 15, 15') carrying the grate-like prongs (16, 16', 17, 17') and the drives of the said prongs are arranged on the vertical stands (12, 12', 13, 13') of endless reversibly driven traction means.

3. Device according to Claim 1 or 2, characterized in that there are arranged at the mouth of the shaft (10) vertical plates (20, 21) which align the stacks (11) and of which at least two which are located opposite one another are provided with a drive setting these in vibration.

## Revendications

1. Dispositif pour individualiser des produits plats empilés, constitués d'un bâti support (3) du genre de traverses, monté à rotation dans un banc et doté d'un entraînement, bâti support dans lequel sur une ligne circulaire concentrique par rapport à son axe de rotation, suivant des espacements angulaires identiques sont respectivement montés à rotation des rouleaux (7) dotés d'une rangée de ventouses (8), rouleaux dont les roues dentées d'entraînement (6) sont entraînées, par l'intermédiaire de roues intermédiaires (4) tourillonnant dans le bâti support (3), par une roue centrale (5) fixée au bâti, selon le sens de rotation opposé au sens de rotation du bâti support (3), d'une cassette d'empilement (10) disposée sous le bâti support (3), qui est positionnée, sur l'enveloppe de cylindre décrite par les rangées de ventouses, de manière que chaque rangée de ventouses extraie de cette cassette un produit libre, et constitué d'un dispositif de transport (24), servant à déposer et à continuer à transporter les différents produits, orienté sur le cylindre enveloppe, la cassette d'empilement (10) maintenant les piles à individualiser,
caractérisé en ce que
la cassette d'empilement (10) est constituée d'un puits vertical dans lequel depuis des côtés opposés pénètrent deux paires de dents du genre de grille, dont les dents de chaque paire sont situées dans le même plan horizontal et qui sont susceptibles d'être levées et abaissées les unes les autres avec un mouvement de traversée et sont susceptibles d'être sortis du puits et introduits dans celui-ci.

2. Dispositif selon la revendication 1, caractérisé en ce que les guidages (14, 14', 15, 15'), portant les dents (16, 16', 17, 17') du genre de grille, et leurs entraînements sont disposés sur les brins verticaux (12, 12', 13, 13') de moyens de traction continus et entraînés en mouvement alternatif.

3. Dispositif selon la revendication 1 ou 2, caractérisé en ce qu'à l'embouchure du puits (10) sont disposées des tôles (20, 21) verticales orientant les piles (11), tôles dont au moins deux sont dotées, de façon mutuellement opposée, d'un entraînement les mettant en vibration.
